# EUROPÄISCHE PATENTSCHRIFT

(11) **EP 1 133 594 B1**
(45) Veröffentlichungstag und Bekanntmachung des Hinweises auf die Patenterteilung: **02.02.2005**
(21) Anmeldenummer: 99972703.5
(22) Anmeldetag: 24.11.1999
(51) Int. Cl.: D04B 27/24, D04B 27/06

(54) **STABVERBINDUNG**
BAR ASSEMBLY
ASSEMBLAGE DE BARRES

(30) Priorität: 24.11.1998 DE 19854191
(43) Veröffentlichungstag der Anmeldung: 19.09.2001
(73) Patentinhaber: SAXONIA UMFORMTECHNIK GmbH, D-73037 Göppingen (DE)
(72) Erfinder: HÖFER, Reinhard, D-73054 Eislingen (DE)
(74) Vertreter: Alber, Norbert, Dipl.-Ing.
(86) Internationale Anmeldenummer: PCT/EP1999/009088
(87) Internationale Veröffentlichungsnummer: WO 2000/031329

(56) Entgegenhaltungen:
- EP-A- 0 227 018
- EP-A- 0 427 974
- EP-A- 0 806 507
- DE-A- 19 612 910
- DE-C- 19 753 590
- GB-A- 1 400 989
- PATENT ABSTRACTS OF JAPAN vol. 7, no. 225 (C-189), 6. Oktober 1983 (1983-10-06) & JP 58 120820 A (HIROYUKI KANAI), 18. Juli 1983 (1983-07-18)

## Beschreibung

### I. Anwendungsgebiet

Die Erfindung betrifft ein Paket aus mehreren nebeneinander liegenden, meist flachen, plattenförmigen Bauteilen, die fest miteinander verbunden sind, sowie ein Verfahren zu dessen Herstellung.

In industriellen Anwendungen müssen häufig viele nebeneinander liegende, oft sehr dünne, plattenförmige Bauteile miteinander gehandhabt werden, z. B. bei dem Bett einer Strickmaschine oder bei Wirkelementen. Zu diesem Zweck wird eine Vielzahl solcher Bauteile zu einem Paket miteinander verbunden, wodurch die Handhabung, insbesondere der Austausch, erheblich erleichtert werden. Dies ist besonders dann wichtig, wenn es sich bei den Bauteilen um Verschleißteile handelt, und dementsprechend ein Austausch relativ häufig vorgenommen werden muß. Eine Herstellung aus dem vollen Material, z. B. mittels Fräsen, ist besonders bei dünnen Bauteilen oft nicht mehr möglich bzw. nicht wirtschaftlich.

Dabei sind bisher unterschiedliche Möglichkeiten bekannt, um diese Bauteile, die meist aus Metall, insbesondere einem kohlenstoffhaltigen härtbaren Stahl bestehen, miteinander zu verbinden.

Eher unüblich ist dabei das Verschweißen, da durch die notwendige Schweißtemperatur Verzug der Bauteile auftreten kann, und insbesondere auch beim Schweißen die Relativlage der Bauteile zueinander sich sehr leicht ändern kann.

Eine andere Möglichkeit besteht im einzelnen Verkleben der Bauteile nacheinander, was jedoch bei einer großen Anzahl von Bauteilen pro Paket ebenfalls eine zeitaufwendige Methode ist.

Es ist ferner bekannt, die Bauteile dadurch zu einem Paket zu verbinden, daß die Bauteile - z. B. an ihren freien Enden - in einen anderen Werkstoff eingegossen werden. Bei niedriger Anforderung an die Belastbarkeit kann das Eingießen in Kunststoff erfolgen, bei höherer Belastbarkeit in eine niedrigschmelzende Metall-Legierung, beispielsweise eine Bleilegierung, oder in Neusilber.

So ist es aus der EP 0 806 507 bekannt, in einem Träger-Bauteil eine Nut auszubilden, diese mit Klebstoff zu füllen und dort nebeneinander jeweils die einzelnen Bauteile, z. B. Lochnadeln, mit ihren rückwärtigen Enden einzustecken und den Kleber aushärten zu lassen.

Ein Nachteil besteht darin, daß durch das Eingußmaterial das Gewicht des Paketes drastisch erhöht wird, insbesondere beim Eingießen in Metall. Das eingegossene Paket ist dabei nicht selten zehnmal so schwer wie das Paket ohne das Eingußmaterial, gerade wenn es sich bei den Bauteilen um sehr dünne und kleine Werkstücke, wie etwa die Nadeln einer Wirkmaschine, handelt.

Der Nachteil besteht darin, daß das Eingießen vorzugsweise an den freien Enden der Bauteile geschehen muß, da ein Eingießen im mittleren Bereich sehr viel aufwendiger ist und zudem der Schwund des Vergußmaterials beim Abkühlen maßlich berücksichtigt werden muß, was großer Erfahrung bedarf. Gerade die freien Endbereiche der Bauteile dienen jedoch häufig als Funktionsflächen und müssen frei zugänglich sein.

Es ist darüber hinaus aus der EP-A-0 227 018 bekannt, die parallel zueinander angeordneten Lochnadein an ihren seitlichen Kanten mit fluchtenden Vertiefungen auszustatten, und in diese Vertiefungen, die beispielsweise halbrunden Querschnitt besitzen, einen im Querschnitt runden, über alle Lochnadeln durchgehenden Stab, z. B. in Form eines Schweißdrahtes einzulegen und mit den Lochnadeln zu verschweißen. Aufgrund der randseitig offenen Ausnehmungen wird jedoch hierdurch keine formschlüßige, sondern nur eine kraftschlüßige Verbindung erreicht, die zusätzlich die oben erwähnten Nachteile des Schweißens aufweisen.

Es ist weiterhin bekannt, die Bauteile auf Paßstifte aufzufädeln, indem in den Bauteilen miteinander fluchtende Bohrungen vorhanden sind, durch die die Paßstifte hindurchgeführt werden. Der gewünschte Abstand zwischen den einzelnen Bauteilen kann durch jeweils zwischengelegte Distanzhülsen erzielt werden.

Ein weiterer Nachteil besteht darin, daß die benötigten Paßstifte mit sehr geringen Maßtoleranzen gefertigt werden müssen und entsprechend teuer sind. Darüber hinaus ist das Anordnen von Distanzhülsen zwischen den Nadeln beim Auffädeln schwierig und zeitaufwendig. Zudem ergibt sich dabei das Problem des Summenfehlers bei den Distanzhülsen.

Weiterhin ist es bekannt, die Bauteile auf ein Paßrohr aufzufädeln, indem in den Bauteilen auseinander fluchtende Bohrungen vorhanden sind, durch die das Paßrohr hindurchgeführt wird. Die Fixierung der Bauteile auf dem Paßrohr erfolgt durch das anschließende Aufweiten des Rohres radial von innen nach außen durch einen hindurchgeschobenen Aufweitedom oder eine aufweitende Kugel.

Der Nachteil liegt jedoch darin, daß durch die Aufweitung des Rohres sich dessen Länge insgesamt verkürzt, also die Ausgangslänge des Paketes nicht deren Endelänge entspricht, und damit auch während der Aufweitung die Abstände der Bauteile zueinander verändert werden. Durch diesen Summenfehler können nur Pakete begrenzter Länge erstellt werden.

Ein weiterer Nachteil besteht darin, daß für eine ausreichend stabile Verbindung einerseits eine gewisse Mindestwandstärke und - wegen eines Mindest-Innendurchmessers des Rohres für das Aufweiteelement - somit ein gewisser Mindest-Außendurchmesser des Rohres erforderlich ist. Wegen der mechanischen Belastung der Randbereiche der aufzufädelnden Bauteile um den Durchlaß herum kann auch eine gewisse Mindestbreite der Bauteile im Bereich der Durchlässe nicht unterschritten werden.

### a) Technische Aufgabe

Es ist daher die Aufgabe gemäß der vorliegenden Erfindung, ein Paket sowie ein Verfahren zu dessen Herstellung zu schaffen, wobei die Herstellung einfach und kostengünstig durchzuführen ist, und damit auch das gesamte Paket einerseits kostengünstig und andererseits ausreichend paßgenau herstellbar ist.

### b) Lösung der Aufgabe

Diese Aufgabe wird durch die Merkmale der Ansprüche 1 und 14 gelöst. Vorteilhafte Ausführungsformen ergeben sich aus den Unteransprüchen.

Dadurch, daß in die miteinander fluchtenden Durchlässe der Bauteile ein Stab eingeschoben wird, und dieser Stab anschließend mit dem Paket der Bauteile so verklebt wird, daß die einzelnen Bauteile fest auf dem Stab sitzen, ergeben sich deutliche Vorteile gegenüber den bisherigen Befestigungsmethoden:

Dabei muß der zum Hindurchschieben verwendete Stab weniger paßgenau sein als ein Paßstift, da nicht das Spiel zwischen dem Außendurchmesser des Stabes im Ausgangszustand und dem Innendurchmesser des Durchlasses der Bauteile das spätere Bewegungsspiel der Bauteile innerhalb des Paketes bestimmt, wie bei einem Paßstift.

Vielmehr müssen die einzelnen Bauteile beim Verbinden lediglich in der richtigen Relativlage zueinander angeordnet werden und zwar in der gewünschten Endlage zueinander. Zum einen ist das Einschieben des Stabs einfach, da ausreichend Spiel, ca. ein bis fünf Hundertstel Millimeter, zwischen dem Außendurchmesser des Stabs und dem Innendurchmesser des Durchlasses vorhanden sein darf. Zum anderen wird die Verbindung mit den Bauteilen erst durch das Verkleben mit dem Stab vollzogen, und somit werden selbst geringe Positions- oder Maßabweichungen der Durchlässe in den Bauteilen hierdurch ausgeglichen. Dies vereinfacht und verbilligt die Herstellung der einzelnen Bauteile. Darüber hinaus muß auch der Stab selbst hinsichtlich des Außendurchmessers nur Anforderungen erfüllen, die deutlich unter den engen Toleranzen eines Paßstiftes liegen.

Beispielsweise wird sich der Durchmesser des Stabs dagegen mit der Größe der Bauteile relativ stark ändern und beträgt mindestens 4 mm. Ein üblicher Durchmesser für Bauteile, die eine Höhe von ca. 10 bis 20 mm aufweisen, ist 3 mm.

Während die einzelnen Bauteile meist aus einem kohlenstoffhaltigen, also einem härtbarem, bei der Verbindung jedoch ungehärteten, Stahl wie C80 oder C100 bestehen, wird für den Stab meist ein Chromnickelstahl verwendet.

Dadurch, daß weder beim Einschieben der Stäbe in die miteinander fluchtenden Durchlässe noch beim Verkleben des Paketes nennenswerte mechanische Kräfte auf deren Klemmbauteile übertragen werden, müssen die einzelnen Bauteile im Bereich der Durchlässe nicht abgestützt werden, sondern die Lagefixierung und Positionierung der einzelnen Bauteile zueinander in deren Funktionsbereich ist ausreichend. Dies bietet den Vorteil, daß auch solche Bauteile, die zwar im Funktionsbereich die geforderten Maßtoleranzen wie etwa Geradheit etc. einhalten, nicht jedoch im Bereich der Durchlässe, dennoch verwendet werden können, da eine Verkrümmung etc., die ausschließlich im Bereich der Durchlässe vorhanden ist, sich dort z. B. zwar in unterschiedlichen Abstände der Bauteile zueinander äußert, nicht jedoch die richtige Positionierung der Funktionsteile der Bauteile zueinander beeinflußt.

Ein weiterer Vorteil besteht darin, daß durch die erfindungsgemäße Art der Verbindung zu einem Paket kein Summenfehler auftritt, und somit fast unbegrenzte Paketlängen erzielbar sind. Durch definierte Länge und Axial-Positionierung bezüglich der Nadeln beim Verkleben ist das bisherige nachträgliche Bearbeiten an den stirnseitigen Enden vermeidbar.

Ein dritter Vorteil besteht darin, daß Stäbe mit sehr geringem Außendurchmesser verwendet werden können, nämlich mit solchen Außendurchmessern, die ausschließlich für die geforderte Biegesteifigkeit dieser Stäbe ausreichend sind, da kein innerer Hohlraum für das Durschieben eines Aufweiteelementes benötigt wird.

Da auch keine mechanischen Kräfte auf die Bauteile im Bereich der Durchlässe wirken, kann auch die verbleibende Breite zwischen dem Rand des Bauteiles und dem Durchlaß im Bauteil sehr gering gewählt werden und dadurch insgesamt eine geringe Breite des Bauteiles erzielt werden.

Da in der Regel die Abstände zwischen den einzelnen Bauteilen des Paketes sehr gering sein müssen, also zwischen 0,3 und 3 mm, ist es wichtig, ein Aufbringverfahren für den Kleber anzuwenden, welches die Benetzung der ringförmigen Kontaktstelle bzw. Fuge zwischen dem Außenumfang des Stabes und den Außenflächen der Bauteile sicherstellt. Vorzugsweise wird dabei diese ringförmige Kontaktstelle nicht nur über ihren gesamten Umfang benetzt, sondern auch der Außenumfang des Stabes soll über die gesamte Länge des Abstandes zwischen den zwei Bauteilen benetzt werden, und insbesondere soll um die Stäbe herum der gesamte Abstand zwischen den zwei benachbarten Bauteilen mit Kleber angefüllt werden, um eine möglichst haltbare Verbindung zu erzielen, und dies natürlich bei allen vorhandenen Stäben eines Paketes. Zur Erzielung eines möglichst flachen Bauteiles werden dies in der Regel zwei in der Längserstreckung des Bauteiles beabstandete Stäbe sein.

Zu diesem Zweck muß der Kleber beim Aufbringen also entweder sehr dünnflüssig sein, oder mit entsprechendem Druck an die Klebestelle eingebracht werden. Weiterhin ist eine hohe Oberflächenspannung des Klebers positiv, um zu erreichen, daß eine möglichst große Fläche beidseits der Berührungsstelle aufgrund der Oberflächenspannung vom Kleber kontaktiert wird. Insbesondere die Verwendung solcher Kleber ist von Vorteil, die bei ca. 20°C dickflüssig oder pastös aufgebracht werden können und dann bei Erwärmung auf ca. 150°C bis 200°C sehr dünnflüssig werden und gleichzeitig sehr schnell aushärten.

Um die Klebewirkung weiter zu fördern, ist es auch positiv, wenn der Kleber in den Durchlaß der Bauteile hinein zwischen Bauteil und Stab eindringen kann. Dies ist vor allem dann möglich, wenn hierfür entsprechende Hohlräume zwischen dem Außendurchmesser des Stabes und dem Innendurchmesser des Durchlasses in dem Bauteil vorhanden sind, beispielsweise indem die Größe und/oder die Kontur des Querschnitts des Stabes nicht mit derjenigen des Durchlasses übereinstimmen und entsprechend kleiner sind.

Dies kann gezielt bewirkt werden, indem beispielsweise der Stab an seinem Außenumfang in Stablängsrichtung verlaufende Nuten aufweist, während der Durchlaß eine glatte Kontur besitzt, oder umgekehrt der Innenumfang des Durchlasses radial nach außen gerichtete Vertiefungen aufweist, während der Außendurchmesser des Stabes eine glatte Kontur besitzt, unabhängig davon, ob die Grundkontur rund, viereckig, elliptisch oder Ähnliches ist, wobei aus Herstellungsgründen in der Regel eine runde Kontur bevorzugt wird.

Eine weitere Möglichkeit besteht darin, zusätzlich zum Verkleben eine kraft- oder formschlüssige Verbindung zwischen dem Stabaußendurchmesser und dem Innendurchmesser des Durchlasses vor dem Verkleben zu bewirken. Dies ist beispielsweise möglich, indem die miteinander fluchtenden Durchlässe eine birnenförmige Kontur haben, und der Stab in das breite Ende dieser Kontur eingeschoben und anschließend in Richtung auf das schmale Ende hin verlagert wird, um sich dann kraftschlüssig aufgrund der entstehenden Keilwirkung darin zu verklemmen. Bei zwei Durchlässen und Stäben kann diese Verlagerung aufeinander zu erfolgen mit entsprechender Ausrichtung der Durchlässe.

### c) Ausführungsbeispiele

Eine Ausführungsform gemäß der Erfindung ist nachfolgend anhand der Figuren beispielhaft näher beschrieben. Es zeigen:
- Fig. 1:: eine perspektivische Ansicht eines fertiggestellten Paketes,
- Figuren 2:: die positionierten Nadeln vor der Erstellung des Paketes,
- Figuren 3:: Detailansichten des Paketes vor dem Verkleben, betrachtet in Längsrichtung der Stäbe, und
- Fig. 4:: eine Detailansicht des fertig erstellten Paketes von oben, also auf die Hauptebene des Paketes.

Die Figuren zeigen ein Ausführungsbeispiel, bei dem es sich bei den Bauteilen um die Nadeln 1a, 1b, 1 c einer textilverarbeitenden Maschine, beispielsweise einer Wirkmaschine, handelt.

Fig. 1 zeigt das fertig erstellte Paket 13, bestehend aus einer Vielzahl im Abstand nebeneinander liegender Nadeln 1a, 1b, 1 c, ..., deren Ebenen parallel zueinander liegen, und welche zueinander fluchten. Die länglichen Nadeln 1a, 1b, 1 c weisen an dem freien Ende der einen Hälfte, des Funktionsbereiches 19, die für die spätere Funktion benötigte Ausnehmung auf, und in der anderen Hälfte, dem Verbindungsbereich 23, zwei im Längsverlauf der Nadel 1 angeordnete Durchlässe 6, wobei über alle Nadeln 1 hinweg durch jeden der Durchlässe jeweils ein Stab 3 eingeschoben und mit allen Nadeln 1 verklebt ist. Dies ist am besten in der Detail-Aufsicht der Fig. 4 zu erkennen.

Diese Detaildarstellung zeigt, wie sich der Kleber bogenförmig von der Außenfläche 21 der einen Nadel über die Mantelfläche des Stabes 3 bis zur Außenfläche 21 der gegenüberliegenden Nadel mit einer U-förmigen Außenkontur hinwegerstreckt, was eine mechanisch sehr stabile Verbindung der einzelnen Nadeln auf den Stäben ergibt. Nur bei sehr geringer Oberflächenspannung des Klebers im Vergleich zum Abstand 20 der Nadeln erreicht der Kleber der einen ringförmigen Kontaktstelle nicht den Kleber der anderen ringförmigen Kontaktstelle, wie in der rechten Hälfte der Fig. 4 dargestellt.

Je nach Abstand der beiden Stäbe kann dabei auch - wie im unteren der beiden Abstände 20 dargestellt - der Kleber 9 zusätzlich den gesamten Zwischenraum zwischen den Stäben 3 ausfüllen, was ebenfalls zur Stabilisierung der Klebeverbindung beiträgt.

Wie am linken Stab 3 dargestellt, soll der Kleber 9 dabei bevorzugt auch in den Durchlaß 6 des jeweiligen Bauteils von den Außenflächen 21 her zwischen Stab 3 und Nadel 1 eindringen, und zwar vorzugsweise so weit, daß der gesamte Freiraum zwischen Stab 3 und Durchlaß 6 mit Kleber 9 ausgefüllt ist, und somit im Idealfall ein einstückiger durchgehender Block aus ausgehärtetem Kleber 9 pro fertigem Paket 13 gegeben ist. Da das Eindringen in die Durchlässe 6 von der Kapillarwirkung des Klebers, also dessen Viskosität im Vergleich zur Größe des im Durchlaß noch vorhandenen Freiraumes, abhängt, sind Kleber mit einer hohen Viskosität zu bevorzugen.

Das Aufbringen des Klebers erfolgt dabei vorzugsweise bei horizontal liegendem Paket 13 von oben her in Aufbringrichtung 24, so daß der Kleber aufgrund der Schwerkraft um die Stäbe 3 herum nach unten fließt.

Dabei kann entweder der überschüssige Kleber nach unten abtropfen, oder die Aushärtegeschwindigkeit des Klebers ist so abgestimmt, daß der Kleber zwar bis zum tiefsten Punkt des Umfanges der Stangen 3 bzw. bis zum unteren Rand 7 der Nadeln 1 herabsinkt, aber dann bereits so weit erstarrt ist, daß ein weiteres Herabsinken und Abtropfen nicht mehr erfolgt.

Dies kann beispielsweise erzielt werden, indem der Kleber im erwärmten Zustand aufgebracht wird, und durch das kältere Metall der einzelnen Teile im Verlauf des Fließens stark abgekühlt und damit in seiner Fließfähigkeit reduziert wird.

Eine weitere Möglichkeit besteht darin, bei einem langsamer aushärtenden Kleber eine definierte Zeitspanne nach Aufbringen des Klebers von oben, also in Aufbringungsrichtung 24, das gesamte Paket um eine Rotationsachse 25 rotieren zu lassen, wie sie beispielsweise in den Figuren 2 eingezeichnet ist, welche parallel zu den Richtungen der Stäbe 3 und in der Paketebene liegt, und zwar in einer solchen Richtung, daß die Bewegungsrichtung der Stäbe zu Beginn der Rotation die schwerkraftbedingte Bewegung des Klebers kompensiert, also in den Figuren 1 und 2 sich die Stäbe 3 zunächst nach unten bewegen.

Da es für die Funktion des fertig erstellten und verklebten Paketes wesentlich ist, daß die Nadeln 1 in ihrem Funktionsbereich 19, insbesondere an ihren Ösen, die richtige Position, also vor allem den richtigen Abstand zueinander, einnehmen, werden gemäß Fig. 2 die einzelnen Nadeln bereits verkleben, und insbesondere bereits vor dem Einschieben der Stäbe 3 in einer Haltevorrichtung 16 fixiert. Diese weist nach oben offene, parallel gerichtete Nuten 17 auf, deren Breite der Dicke der einzulegenden Nadeln entspricht, sowie einen in Längsrichtung 10 verlaufenden Anschlag 18, an dem die einzelnen Nadeln anliegen sollen, und der die Nadeln dadurch in ihrer Längserstreckung richtig zueinander positioniert. In der Höhe werden die Nadeln durch Aufliegen auf dem Grunde der Nut 17, gegen den sie beispielsweise mittels eines Niederhalters 22, der von der offenen Seite der Nut, also in Fig. 2b von oben, angesetzt wird, gehalten. Die Seitenansicht der Fig. 2b zeigt ferner, daß aus der Haltevorrichtung der gesamte Verbindungsbereich 23, in dem sich die Durchlässe 6 für die Stäbe 3 befinden, außerhalb der Haltevorrichtung liegt. Je nach Gestaltung des Funktionsbereiches 19 kann - z. B. bei dem dargestellten verdickten Kopf der Nadeln 1 in den Figuren 2a, 2b - der Kopf in einem entsprechenden Freiraum der Haltevorrichtung unter den Nadeln ragen, so daß ein Anliegen der Nadeln auf dem Grunde der Nuten 17 nur im Bereich zwischen der Öse des Funktionsbereiches und den Durchlässen des Verbindungsbereiches gegeben ist.

Wie die Aufsicht auf die in der Haltevorrichtung 16 aufgenommenen Nadeln 1a, 1b, 1c, ... der Fig. 2a zeigt, werden dann die Stäbe 3 vorzugsweise von der gleichen oder auch von der gegenüberliegenden Seite aus durch die miteinander fluchtenden Durchlässe 6 hindurchgeschoben, und vor dem Aufbringen des Klebers durch eine nicht dargestellte Haltevorrichtung in der Endlage fixiert.

Die Figuren 3a und 3b stellen vergrößerte Detaildarstellungen in der gleichen Blickrichtung wie Fig. 2b, jedoch mit bereits eingeschobenen, noch nicht verklebten Stäben 3, dar. Dabei zeigt Fig. 3a, daß sehr geringe Breiten 8 zwischen den Rändern 7 und den Durchlässen 6 der Nadeln 1 möglich sind aufgrund fehlender mechanischer Belastung bei der Verbindung mit den Stäben, nämlich Breiten bis herab auf unter 1 mm, sogar bis unter 0,5 mm.

Wie im linken Durchlaß 6 der Fig. 3a ersichtlich, besitzen zwar sowohl der Durchlaß 6 als auch der Stab 3 einen runden Querschnitt, der Durchmesser 4 des Stabes 3 ist jedoch geringer. Dadurch entsteht ein Spalt zwischen beiden, in den der Kleber von den Außenflächen der Nadel 1 her eindringen kann. Der Spalt ist in der Regel exzentrisch, sofern der Stab 3 nicht exakt mittig im Durchlaß 6 positioniert werden kann, was in der Regel nicht möglich ist, denn bei der Herstellung der einzelnen Nadeln 1, die sehr dünn und fein sind, sind nicht alle Nadeln 100% eben und 100% gerade. Da jedoch die Fluchtung der Nadeln vor allem im Funktionsbereich 19 notwendig ist, und dort durch die Haltevorrichtung 16 auch erzielt wird, kann es durch leicht gebogene Nadeln dazu kommen, daß die einzelnen, einander entsprechenden, Durchlässe 6 des Paketes nicht 100%ig zueinander fluchten, und deshalb der Durchmesser der Durchlässe um bis zu 10%, bis zu 5% maximal, größer gewählt werden muß als diejenigen der Stäbe 3, um den Stab 3 überhaupt noch in die im Funktionsbereich 19 richtig zueinander positionierten Nadeln eines Paketes hindurchschieben zu können.

Die rechte Darstellung des Stabes in Fig. 3a zeigt Möglichkeiten, um auch bei guter Fluchtung und praktisch spielfreiem Ineinanderpassen von Stab 3 und Durchlässen 6 noch Hohlräume für das Eindringen des Klebers zwischen Innenumfang des Durchlasses und Außenumfang des Stabes zu bewirken. Zu diesem Zweck sind - in der linken Hälfte des Stabes 3' - Vertiefungen 14, die vom Durchlaß 6 aus radial nach außen gerichtet sind und die Nadel 1 in ihrer gesamten Dicke durchdringen, angeordnet, jedoch nicht in dem Bereich des schmalen verbleibenden Bereiches zwischen dem Rand 7 und dem Durchlaß 6, also der verbleibenden Breite 8, um diese nicht zusätzlich zu schwächen.

Der Stab 3' weist dagegen eine glatte Außenkontur auf. Beide Konturen besitzen eine runde Form. Abweichend von der runden Grundform ist auch die in der rechten Hälfte des Stabes 3" dargestellten Lösung. Ist dagegen die Innenkontur des Durchlasses 6 eine glatte Innenkontur, weist die nach außen gerichtete Mantelfläche des Stabes 3" in Längsrichtung durchgehende Rinnen 15 auf.

Fig. 3b zeigt eine Lösung, um zusätzlich zum Verkleben vor dem Aufbringen des Klebers Stäbe 3 und Nadeln 1 kraftschlüssig miteinander zu verbinden. Dies erfolgt dadurch, daß die Durchlässe 6 eine sich konisch verjüngende, bimenförmige Form aufweisen, in welche der Stab 3, der vorzugsweise eine runde Kontur besitzt, nur in das dicke Ende des birnenförmigen Durchlasses 6' einführbar ist.

Anschließend kann der durch alle Nadeln hindurch eingeführte Stab 3 quer zu seiner Längsrichtung 10 in Richtung auf das dünnere Ende des Durchlasses 6' verlagert werden, wobei er sich im Durchlaß 6' verklemmt. Vorzugsweise werden die zwei gleich gestalteten Durchlässe 6' mit den dünnen Enden gegeneinander weisend in den Nadeln 1 angeordnet sein, so daß die Verlagerung der Stäbe 3 in den Durchlässen gegeneinander und gleichzeitig erfolgen kann. Da in diesem Fall mechanische Kräfte auf den Rand 8 der Nadeln 1 einwirken, ist dies nur möglich bei Nadeln, die so breit gestaltet werden können, daß eine ausreichende Breite 8 verbleibt.

### BEZUGSZEICHENLISTE

- 1a, 1b, 1c: Nadeln
- 3: Stab
- 4: Außendurchmesser
- 6: Durchlaß
- 7: Rand
- 8: Breite
- 9: Kleber
- 10: Längsrichtung
- 11: Querrichtung
- 13: Paket
- L: Länge Paket
- LA: Ausgangslänge Stab
- 14: Vertiefungen
- 15: Rinnen
- 16: Haltevorrichtung
- 17: Nuten
- 18: Anschlag
- 19, 19': Funktionsbereich
- 20: Abstand
- 21: Außenfläche
- 22: Niederhalter
- 23: Verbindungsbereich
- 24: Aufbringrichtung
- 25: Rotationsachse

## Patentansprüche

1. Verfahren zum Verbinden mehrerer mit Abstand nebeneinander liegender Bauteile in Längsrichtung (10) miteinander, deren Hauptebenen quer zur Längsrichtung (10) liegen, zu einem Paket (13),
wobei
a) die einzelnen Bauteile (1a,1b,1c) im Abstand (20) zueinander positioniert werden,
b) in wenigstens eine fluchtende Ausnehmung (6) wenigstens ein Stab (3) eingebracht wird,
c) im Bereich der Berührungen der Bauteile mit dem Stab (3) das Paket verbunden wird,
d) wobei der Außendurchmesser (4) des Stabes (3) nur geringfügig kleiner ist als die Ausnehmung (6),
**dadurch gekennzeichnet, daß**
e) die Ausnehmung ein Durchlaß (6) in den Bauteilen (1a, 1b, 1c) ist, wobei der Durchlaß (6) vom Rand (7) des Bauteiles (1a, 1b, 1c) durch einen randseitig verbleibenden Bereich (8) des Bauteiles (1a, 1b, 1c) beabstandet ist,
f) der Stab (3) in Längsrichtung (10) in die Durchlässe (6) eingeschoben wird, und
g) die Bauteile (1a, 1b, 1c) mit dem Stab (3) verklebt werden.

2. Verfahren nach Anspruch 1,
**dadurch gekennzeichnet, daß**
den Stab (3) aus Metall, besteht.

3. Verfahren nach einem der vorhergehenden Ansprüche,
**dadurch gekennzeichnet, daß**
die Bauteile (1a, 1b, 1c), mehrere Durchlässe (2a, 2b, 2c) aufweisen, und die Durchlässe (2a, 2b, 2c) nicht in einer Ebene liegen.

4. Verfahren nach einem der vorhergehenden Ansprüche,
**dadurch gekennzeichnet, daß**
der Abstand (20) zwischen den einzelnen Bauteilen zwischen 0,1 und 5 mm beträgt und der Kleber (9) dünnflüssig aufgetragen wird, und in einer Richtung quer zur Längsrichtung (10) und quer zur Querrichtung (11) auf das Paket aufgebracht wird.

5. Verfahren nach einem der vorhergehenden Ansprüche,
**dadurch gekennzeichnet, daß**
der Kleber sowohl im Bereich des Abstandes (20) zwischen den Bauteilen auf die Außenfläche (21) des Stabes über dessen gesamte Länge des Abstandes (20) aufgetragen wird als auch auf die beiden angrenzenden Bereiche der Außenflächen (21) der beiden benachbarten Bauteile.

6. Verfahren nach einem der vorhergehenden Ansprüche,
**dadurch gekennzeichnet, daß**
der Kleber in einer solchen Menge aufgebracht wird und eine so hohe Oberflächenspannung aufweist, daß der Abstand (20) zwischen den einzelnen Bauteilen um den gesamten Umfang Ihres Stabes (3) herum bis zu den Rändern (7) der Bauteile mit Kleber (9) angefüllt wird.

7. Verfahren nach einem der vorhergehenden Ansprüche,
**dadurch gekennzeichnet, daß**
als Kleber (3) ein schnell aushärtender Kleber verwendet wird und das Paket (13) nach dem Aufbringen des Klebers (9) mit Geschwindigkeit um eine Rotationsachse (25) bis zum Aushärten des Klebers (9) gedreht wird, die quer zur Aufbringrichtung des Klebers (9) verläuft.

8. Verfahren nach einem der vorhergehenden Ansprüche,
**dadurch gekennzeichnet, daß**
als der Kleber (9) ein Zwei-Komponenten-Kleber verwendet wird. Härter auf Basis von Polyminoamid ist und der

9. Verfahren nach Anspruch 8,
**dadurch gekennzeichnet, daß**
der Kleber (9) bei Raumtemperatur oberhalb der Klebestellen aufgebracht und anschließend auf mindestens 100°C erwärmt wird und durch die Erwärmung zunächst sehr dünnflüssig wird und an die Klebestelle absinkt, gleichzeitig aber auch dabei erstarrt.

10. Verfahren nach einem der vorhergehenden Ansprüche,
**dadurch gekennzeichnet, daß**
der Kleber (9) warm ausgehärtet wird.

11. Verfahren nach Anspruch 10,
**dadurch gekennzeichnet, daß**
der Kleber (9) ein Lack ist.

12. Verfahren nach einem der vorhergehenden Ansprüche,
**dadurch gekennzeichnet, daß**
die Bauteile (1a, 1b, 1c) vor dem Verkleben zueinander positioniert werden durch Aufnahme in einer Haltevorrichtung (16).

13. Verfahren nach einem der vorhergehenden Ansprüche,
**dadurch gekennzeichnet, daß**
die Haltevorrichtung (16) in Querrichtung (11) verlaufende Nuten (17) aufweist sowie einen in Längsrichtung (10) und quer zur Querrichtung (11) verlaufenden Anschlag (16) für das freie Ende des Funktionsbereiches (19) der Bauteile.

14. Paket (13) aus mehreren in Abstand (20) nebeneinander liegenden, fest miteinander verbundenen Bauteilen (1a, 1b, 1c), deren Hauptebenen quer zur Längsrichtung (10) angeordnet sind, die nebeneinander liegenden Bauteite (1a, 1b, 1c) auf wesigstens einem Stab (3) fest sitzen, welcher in Längsrichtung (10) verläuft,
**dadurch gekennzeichnet, daß**
- die nebeneinander liegenden Bauteile (1a, 1b, 1c) durch Durchläße (6), die vom Rand (7) der Bauteile durch einen verbleibenden Bereich (8) des Bauteiles (1a,1b,1c) beabstandet sind, von dem wenigstens einen Stab (3) durchsetzt sind, und
- wobei im Bereich des Abstandes (20) zwischen den Durchlässen (6) der einzelnen Bauteile (1a, 1b, 1c) sowohl der Außendurchmesser des Stabes (3) als auch die angrenzenden Bereiche der Außenflächen (21) der beiden benachbarten Bauteile (1a, 1b, 1c) mit Kleber (9) benetzt sind, **wobei**
- die Verbindung des Stabes (3) mit den Bauteilen (1a, 1b, 1c) erst durch das Verkleben erfolgt ist.

15. Paket (13) nach Anspruch 14,
**dadurch gekennzeichnet, daß**
der Kleber (9) im Durchlaß (2a, 2b, 2c) der Bauteile (1a, 1b, 1c) zwischen Stab (3) und Bauteil (1a, 1b, 1c) eingedrungen ist.

16. Paket (13) nach einem der vorhergehenden Ansprüche,
**dadurch gekennzeichnet, daß**
die Außenkontur des Stabes (3) in Längsrichtung (10) verlaufende Rinnen (15) aufweist, oder die Kontur des Durchlasses (6) der Bauteile radial nach außen weisende Vertiefungen (14) aufweist.

17. Paket nach einem der vorhergehenden Vorrichtungsansprüche,
**dadurch gekennzeichnet, daß**
der Durchlaß (6) eine in Querrichtung (11) sich konisch verjüngende Kontur aufweist, die bei allen Bauteilen des Paketes (13) die gleiche Orientierung aufweist und der Stab (3) einen Außendurchmesser (4) besitzt, der in das breitere Ende des Durchlasses (6) paßt.

18. Verwendung mehrerer in Längsrichtung aneinander anschließender Pakete (13) nach einem der Ansprüche 14 bis 17 als Bett in einer Strickmaschine.

## Claims

1. A process for connecting a plurality of components disposed at a spacing in mutually juxtaposed relationship together in the longitudinal direction (10), whose main planes are disposed transversely with respect to the longitudinal direction (10), to form a set (13), wherein
a) the individual components (1a, 1b, 1c) are positioned at the spacing (20) relative to each other,
b) at least one bar (3) is introduced into at least one aligned recess (6),
c) the set is glued in the region of the contacts of the components with the bar (3),
d) wherein the outside diameter (4) of the bar (3) is only slightly smaller than the recess (6), **characterised in that**
e) the recess is an orifice (6) through the components (1a, 1b, 1c), wherein the orifice (6) is spaced with respect to the edge (7) of the component (1a, 1b, 1c) by means of a marginally remaining region (8) of the component (1a, 1b, 1c),
f) the bar (3) is inserted into the orifices (6) in the longitudinal direction (10), and
g) the components (1a, 1b, 1c) are glued to the bar (3).

2. A process according to claim 1, **characterised in that** the bar (3) is of metal.

3. A process according to one of the preceding claims **characterised in that** the components (1a, 1b, 1c) have a plurality of orifices (2a, 2b, 2c), and the orifices (2a, 2b, 2c) are not in one plane.

4. A process according to one of the preceding claims, **characterised in that** the spacing (20) between the individual components is between 0,1 and 5 mm, and the adhesive (9) is applied in a low-viscosity form, and is applied to the set in a direction transversely with respect to the longitudinal direction (10) and transversely with respect to the transverse direction (11).

5. A process according to one of the preceding claims, **characterised in that** the adhesive is applied in the region of the spacing (20) between the components to the outside surface (21) of the bar over the entire length thereof of the spacing (20) and also to the two adjoining regions of the outside surfaces (21) of the two adjacent components.

6. A process according to one of the preceding claims, **characterised in that** the adhesive is applied in such an amount and in particular is of such a high surface tension that the spacing (20) between the individual components is filled with adhesive (9) around the entire periphery of its bar (3) as far as the edges (7) of the components.

7. A process according to one of the preceding claims, **characterised in that** the adhesive (9) is a fast-setting adhesive, and after application of the adhesive (9) the set (13) is rotated at such a speed about an axis of rotation (25) which extends transversely with respect to the direction of application of the adhesive (9) until the adhesive (9) hardens.

8. A process according to one of the preceding claims **characterised in that** a two-component adhesive is used as adhesive (9).

9. A process according to claim 8, **characterised in that** the adhesive (9) is applied above the adhesive locations at ambient temperature and then is heated to at least 100° C, and initially becomes very fluid due to the rise in temperature and moves downwardly at the adhesive location but at the same time in doing so hardens.

10. A process according to one of the preceding claims **characterised in that** the adhesive (9) is hardened while hot.

11. A process according to claim 10, **characterised in that** the adhesive (9) is a lacquer.

12. A process according to one of the preceding claims **characterised in that** the components (1a, 1b, 1c) are positioned relative to each other prior to the gluing operation by being accommodated in a holding device (16).

13. A process according to one of the preceding claims, **characterised in that** the holding device (16) has grooves (17) extending in the transverse direction (11) and an abutment (18) extending in the longitudinal direction (10) and transversely with respect to the transverse direction (11) for the free end of the functional region (19) of the components.

14. A set (13) comprising a plurality of components (1a, 1b, 1c) which are disposed at a spacing (20) in mutually juxtaposed relationship and which are fixedly connected together, the main planes of which are arranged transversely with respect to the longitudinal direction (10), the mutually juxtaposed components (1a, 1b, 1c) being fixedly carried on at least a bar (3) which extends in the longitudinal direction (10), **characterised in that**
- the mutually juxtaposed components (1a, 1b, 1c) are penetrated by at least a bar (3) through orifices (6) spaced with respect to the edge (7) of the component by means of a remaining region (8) of the component (1a, 1b, 1c), and
- wherein in the region of the spacing (20) between the orifices (6) in the individual components (1a, 1b, 1c) both the outside diameter of the bar (3) and also the adjoining regions of the outside surfaces (21) of the components (1a, 1b, 1c) are wetted with adhesive (9), wherein
- the connection of the bar (3) to the components (1a, 1b, 1c) is firstly effected by gluing.

15. A set (13) according to claim 14, **characterised in that** the adhesive (9) is inserted in the orifice (2a, 2b, 2c) in the components (1a, 1b, 1c) between the bar (3) and the component (1a, 1b, 1c).

16. A set (13) according to one of the preceding claims, **characterised in that** the outside contour of the bar (3) has channels (15) extending in the longitudinal direction (10), or the contour of the orifice (6) in the components has radially outwardly directed recesses (14).

17. A set according to one of the preceding apparatus claims, **characterised in that** the orifice (6) is of a contour which taperingly narrows in the transverse direction (11) and which in all components of the set (13) is of the same orientation, and the bar (3) is of an outside diameter (4) which fits into the wider end of the orifice (6).

18. Use of a plurality of sets (13) according to one of claims 14 through 17, which are in a mutually juxtaposed relationship in the longitudinal direction, as a bed in a knitting machine.

## Revendications

1. Procédé pour l'assemblage ensemble dans la direction longitudinale (10) de plusieurs éléments constructifs assis à distance, l'un près de l'autre, dont les plans principaux sont disposés transversalement par rapport à la direction longitudinale (10), dans un paquet (13), où
a) les éléments constructifs individuels (1a, 1b, 1c) se positionnent à la distance (20), l'un de l'autre,
b) dans au moins un découpage (6) aligné, on introduit au moins une tige (3),
c) dans la zone de contact des éléments constructifs avec la tige (3) le paquet sera lié,
d) où le diamètre extérieur (4) de la tige (3) est seulement un peu plus petit que le découpage (6), **caractérisé en ce que**,
e) le découpage est un orifice de passage (6) dans les éléments constructifs (1a, 1b, 1c), où l'orifice de passage (6) est distancé par rapport au bord (7) de l'élément constructif (1a, 1b, 1c) par l'intermédiaire d'une zone (8) de l'élément constructif (1a, 1b, 1c) restée au bord,
f) la tige (3) sera introduite dans les orifices de passage (6) dans la direction longitudinale (10), et
g) les éléments constructifs (1a, 1b, 1c) se collent de la tige (3).

2. Procédé selon la revendication 1, **caractérisé en ce que**, la tige (3) est en métal.

3. Procédé selon l'une des revendications antérieures, **caractérisé en ce que**, les éléments constructifs (1a, 1b, 1c) présentent plusieurs orifices de passage (2a, 2b, 2c) et les orifices de passage (2a, 2b, 2c) ne sont pas dans un plan.

4. Procédé selon l'une des revendications antérieures, **caractérisé en ce que**, la distance (20) entre les éléments constructifs individuels est entre 0,1 et 5 mm et la matière collante (9) s'applique en état très fluide et s'applique sur le paquet dans une direction transversale par rapport à la direction longitudinale (10) et transversale par rapport à la direction transversale (11).

5. Procédé selon l'une des revendications antérieures, **caractérisé en ce que**, la matière collante s'applique tant dans la zone de la distance (20) d'entre les éléments constructifs, sur la surface extérieure (21) de la tige sur toute la longueur de la distance (20) aussi bien que sur les deux zones voisines des surfaces extérieures (21) des deux éléments constructifs voisins.

6. Procédé selon l'une des revendications antérieures, **caractérisé en ce que**, la matière collante s'applique en telle quantité et présente une tension superficielle si grande que la distance (20) entre les éléments constructifs individuels est couverte avec la matière collante (9) tout autour sur toute la circonférence extérieure de la tige (3), jusqu'aux bords (7) des éléments constructifs.

7. Procédé selon l'une des revendications antérieures, **caractérisé en ce que**, comme matière collante (9) on utilise une matière collante à durcissement rapide et après l'application de la matière collante (9), le paquet (13) est tourné à vitesse jusqu'au durcissement de la matière collante (9) autour un axe de rotation (25) qui se déroule transversalement par rapport à la direction d'application de la matière collante (9).

8. Procédé selon l'une des revendications antérieures, **caractérisé en ce qu'**on utilise comme matière collante (9) une matière collante en deux composants.

9. Procédé selon la revendication 8, **caractérisé en ce que**, la matière collante s'applique à la température de la chambre au-dessus des points de collage et on chauffe en continuation au moins à 100° C et par chauffage elle devient premièrement très fluide et se dépose sur le lieu de collage mais en même temps se solidifie ici.

10. Procédé selon l'une des revendications antérieures, **caractérisé en ce que**, la matière collante (9) durcit à chaud.

11. Procédé selon la revendication 10, **caractérisé en ce que**, la matière collante (9) est un laque.

12. Procédé selon l'une des revendications antérieures, **caractérisé en ce qu'**avant du collage ensemble, les éléments constructifs (1a, 1b, 1c) se positionnent par l'introduction d'un dispositif de fixation (16).

13. Procédé selon l'une des revendications antérieures, **caractérisé en ce que**, le dispositif de fixation (16) présente les cannelures (17) déroulées dans la direction transversale (11) aussi bien qu'un arrêt (18) déroulé dans la direction longitudinale (10) et transversalement par rapport à la direction transversale (11), pour l'extrémité libre de la zone fonctionnelle (19) des éléments constructifs.

14. Paquet (13) de plusieurs éléments constructifs (1a, 1b, 1c) assis à la distance (20), l'un près de l'autre, assemblés ensemble étroitement, dont les plans principaux sont disposés transversalement par rapport à la direction longitudinale (10), les éléments constructifs (1a, 1b, 1c) assis l'un près de l'autre sont fixés étroitement sur au moins une tige (3) déroulée dans la direction longitudinale (10), **caractérisé en ce que**,
- les éléments constructifs (1a, 1b, 1c) assis l'un près de l'autre sont percés au moins d'une tige (3) par les orifices de passage (6) distancés par rapport au bord (7) de l'élément constructif par l'intermédiaire d'une zone (8) restée des éléments constructifs (1a, 1b, 1c), et
- où dans la zone de la distance (20) d'entre les orifices de passage (6) des éléments constructifs individuels (1a, 1b, 1c), sont couverts avec une matière collante tant le diamètre extérieur de la tige (3) qu'aussi les zones voisines des surfaces extérieures (21) des deux éléments constructifs (1a, 1b, 1c) voisins, où
- l'assemblage de la tige (3) avec les éléments constructifs (1a, 1b, 1c) a lieu premièrement par collage.

15. Paquet (13) selon la revendication 14, **caractérisé en ce que**, la matière collante (9) est introduite dans l'orifice de passage (2a, 2b, 2c) des éléments constructifs (1a, 1b, 1c) entre la tige (3) et l'élément constructif (1a, 1b, 1c).

16. Paquet (13) selon l'une des revendications antérieures, **caractérisé en ce que**, le contour extérieur de la tige (3) présente des cannelures (15) déroulées dans la direction longitudinale (10) ou le contour de l'orifice de passage (6) des éléments constructifs présente des creux (14) orientés dans la direction radiale vers l'extérieur.

17. Paquet selon l'une des revendications antérieures, **caractérisé en ce que**, l'orifice de passage (6) présente un contour conique dans la direction transversale (11) qui à tous les éléments constructifs du paquet (13) présente la même orientation et la tige (3) a un diamètre extérieur (4) qui entre dans le bout plus large de l'orifice de passage (6).

18. L'utilisation de plusieurs paquets (13) selon l'une des revendications 14 à 17, l'un près de l'autre dans la direction longitudinale comme lit dans une machine à tricoter.
